# EUROPÄISCHE PATENTSCHRIFT

(11) **EP 0 111 720 B1**
(45) Veröffentlichungstag und Bekanntmachung des Hinweises auf die Patenterteilung: **22.10.1986**
(21) Anmeldenummer: 83111089.5
(22) Anmeldetag: 07.11.1983
(51) Int. Cl.: B24B 23/04, A47L 4/02

(54) **Gerät zur Oberflächenbehandlung**
Apparatus for treating surfaces
Appareil de traitement de surfaces

(30) Priorität: 19.11.1982 AT 4218/82
(43) Veröffentlichungstag der Anmeldung: 27.06.1984
(73) Patentinhaber: Lex, Franz, A-8020 Graz (AT)
(72) Erfinder: Lex, Franz, A-8020 Graz (AT)

## Beschreibung

Die Erfindung betrifft ein Gerät zur Oberflächenbehandlung, insbesondere zum Reinigen, Polieren und Abschleifen, mit einem mit einer Handhabe versehenen Gehäuse, das einen durch ein Schwunggewicht unwuchtig laufenden Elektromotor zumindest teilweise umgibt, wobei der Motor seine Schwingbewegungen über eine feste Verbindung einem sich quer zur Motorachse erstreckenden, undrehbaren Werkzeugträger mitteilt, und wobei das aus unausgewuchtetem Antriebsmotor und Werkzeugträger bestehendes Schwingsystem am Gehäuse schwingbar gehalten ist.

Ein Gerät der genannten Art ist beispielsweise in der EP-A1-0012129 als Reinigungsgerät beschrieben. Bei diesem ist der als « Reinigungskörper bezeichnete Werkzeugträger auf einer aus dem Gehäuseende vorstehenden Steckachse angeordnet, wobei das Behandlungswerkzeug aus einem Reinigungstuch besteht und als « Reinigungsteil benannt ist. Die Steckachse bildet einen festen Bestandteil eines im Gehäuseinneren, das Schwunggewicht schalenförmig umschließenden und am Motor angeflanschten Verbindungsteiles, dem sog. «Antriebsteil ». Der Werkzeugträger, das sog. Antriebsteil und der unausgewuchtete Antriebsmotor bilden zusammen das Schwingsystem, das gemeinsam im Gehäuse schwingbar gelagert ist.

Beim genannten Gerät konnten verschiedene Nachteile, insbesondere in der Ausbildung des Schwingsystems, festgestellt werden. So bringt beispielsweise die Anordnung des Werkzeugträgers auf einer Steckachse einen größeren Abstand der Arbeitsfläche desselben von der elastischen Abstützung mit sich, sodaß bei nicht achsial gerichteten Antriebsbelastungen ein Kippmoment auf die elastische Abstützung ausgeübt wird, das zu einer wesentlichen Verminderung der Schwingungsbildung führt. Nachteile ergeben sich auch, wenn dabei ein Werkzeugträger mit einer größeren Arbeitsfläche eingesetzt wird, da dieser dann mangels einer Abstützung sehr stabil ausgeführt sein muß. Die bekannte Ausbildung erfordert daher insgesamt ein höheres Gewicht des Schwingsystems, somit auch eine höhere Antriebsleistung. Weiters ist auch in der größeren Baulänge des Gerätes, hervorgerufen durch das sogenannte Antriebsteil, ein weiterer Nachteil zu erblicken, da dies die Handhabung desselben erschwert.

Aufgabe der Erfindung ist es, diese Nachteile zu beseitigen und das oben genannte Gerät so weiterzubilden, daß es in Weiterbildung der Erfindung außer den genannten Anwendungen, auch eine weitere Verwendung gewährleistet.

Dies wird gemäß der Erfindung dadurch erreicht, daß der Antriebsmotor unmittelbar mit dem Werkzeugträger verbunden ist, der seinerseits im wesentlichen über in seinem Umfangbereich angeordnete und parallel zur Motorachse gerichtete Schwingelemente schwingbar am Gehäuse gehalten ist, wobei der an dem Gehäuserand unten mit geringem Abstand anschließende Werkzeugträger etwa in der Höhe des Schwunggewichtes im Randbereich Anschlußflächen bzw. Befestigungselemente für die austauschbare Anbringung von Arbeitsmitteln oder Zusatzeinrichtungen aufweist, wobei der Werkzeugträger unmittelbar unterhalb des Schwunggewichtes mit einer gegebenenfalls auf- bzw. einsetzbaren, unter Umständen auch als Arbeitsmittelauflage geeigneten Bodenplatte abschließt. Behandlungswerkzeuge bzw. Arbeitsmittel verschiedener Art können dadurch vorteilbringend in unmittelbarer Nähe des Schwunggewichtes und auch am Gehäuse abstützbar angeordnet werden, sodaß auch bei Werkzeugen mit einer größeren Arbeitsfläche ein oftmals erforderlicher Kanteneinsatz des Gerätes, z. B. bei der Behandlung von Hohlkehlen, Kanten o. dgl., bei voller Wirkung des Schwingsystems möglich ist. Nachdem dabei auch größere Anschlußflächen am Werkzeugträger geschaffen wurden, ist eine leicht austauschbare und sicher haltbare Anbringung nicht nur allein von Arbeitsmitteln, sondern auch von Zusatzeinrichtungen für eine weitere Verwendung des Gerätes gewährleistet.

In Fortbildung der Erfindung kann dabei vorgesehen sein, daß die schwingbare Halterung aus einer elastischen Aufhängung, z. B. aus mehreren zwischen Gehäuserand und Werkzeugträger angeordneten, parallel zur Motorachse gerichteten und über den Umfang gleichmäßig verteilten Schwingbolzen besteht. Diese können den am unausgewuchteten Antriebsmotor befestigten Werkzeugträger mit einem zur Schwingbewegung erforderlichen Abstand vom Gehäuseende anordnen und dabei auch vorteilbringend eine ausreichende Sicherung gegen eine Verdrehung desselben bzw. des gesamten Antriebssystems bieten.

Erfindungsgemäße Vorteile werden gemäß einer weiteren Fortbildung der Erfindung auchdadurch erzielt, wenn zusätzlich zur schwingbaren Halterung das Schwungsystem an der der schwingbaren Halterung gegenüberliegenden Seite im Gehäuse in einem Schwenklager abgestützt bzw. gehalten ist. Die schwingbare Halterung kann dadurch unbelastet von etwaigen höheren Arbeitsdruckkräften die Schwingbewegung übertragen, wobei damit eine pendelartige, kreisförmige Schwingbewegung übertragbar ist.

Zweckmäßig ist es auch, daß der Werkzeugträger als ein zum schwingseitigen Motor hin offener Napf ausgebildet ist, dessen Mantel vorzugsweise mit dem Gehäuserand umfanggleich verläuft, da damit im Randbereich desselben eine Anschlußfläche gebildet wird, die das Anbringen von Behandlungswerkzeugen bzw. Arbeitsmitteln, z. B. eines Reinigungstuches, wesentlich erleichtert.

Besondere erfindungsgemäße Vorteile sind auch dann erzielbar, wenn der Werkzeugträger einen von ihm ringförmig nach unten abstehenden und mit den Anschlußflächen bzw. vorzugsweise bajonettartigen Befestigungsmittel versehenen Ansatz aufweist, in welchen die Welle des Motors mit dem Schwunggewicht des unmittelbar an die obere Fläche einer gegebenenfalls auf- bzw. einsetzbare Bodenplatte bzw. eines Arbeitsmittelhalters hineinragt. Dadurch können verschiedene zur Oberflächenbehandlung geeignete Arbeitsmittel mühelos und auch haltbar am Gerät austauschbar eingesetzt werden, womit dieses dem jeweiligen Anwendungszweck rasch angepaßt werden kann.

In weiterer Ausgestaltung der Erfindung kann auch vorgesehen sein, daß der Werkzeugträger und gegebenenfalls auch das Gehäuse Luftdurchtrittsöffnungen aufweisen und daß ein anstelle der Bodenplatte am ringförmigen Ansatz befestigbares, im wesentlichen aus Staubfilter und Staubfangbehälter samt Handgriff bestehendes Staubfangaggregat vorgesehen ist, und daß das Schwunggewicht zugunsten des Einsatzes eines Sauggebläseläufers entfernbar angeordnet ist. Mit der Anbringung des Sauggebläseläufers anstelle des Schwunggewichtes kann der Antriebsmotor eine schwingende Antriebsbewegung nicht mehr ausüben. Beim Einsetzen des Staubfangaggregates am ringförmigen Ansatz des Werkzeugträgers anstelle der einsetzbaren Bodenplatte wird auch der Antriebsmotor über den Ansatz mit dem Staubfangbehälter verbunden, wobei das den Antriebsmotor zumindest teilweise umschliessende Gehäuse nunmehr an der schwingbaren Motorlagerung bewegbar ist, dabei aber keinerlei Wirkung ausübt.

Eine weitere Fortbildung der Erfindung besteht darin, daß einem ständig auf der Motorwelle verbleibenden Gebläseläufer ein auf diesen bedarfsweise (für die Schwing-Oberflächenbehandlung) aufsetzbarer, zumindest die Ansaugöffnungen des Gebläseläufers verschließender und das Schwunggewicht aufweisender Abdeckteil zugeordnet ist. Dadurch wird die Absaugwirkung des Sauggebläseläufers bei Polierarbeiten o. dgl. außer Funktion gesetzt und es ist nur mehr ein Teil, nämlich das das Schwunggewicht aufweisende Abdeckteil im Bedarfsfalle am Sauggebläseläufer bzw. an der Welle des Antriebsmotors anzuordnen.

Eine optimale Wirkung des Gerätes für beide Unterschiedlichen Anwendungen ist gemäß einer weiteren vorteilhaften Ausführungsform der Erfindung dadurch erzielbar, daß eine Drehzahlregelung, wie z. B. eine Spannungsregelung der Stromzufuhr, für den Antrieb des Schwunggewichtes in einer gegenüber dem Gebläseläufer geringeren Drehzahl, vorgesehen ist.

Die Erfindung wird der Übersicht wegen anhand von zwei Ausführungsbeispielen näher erläutert : Es zeigen Fig. 1 einen Längsschnitt des erfindungsgemäßen Gerätes, Fig. 2 einen Längsschnitt durch ein weiteres Gerät nach der Erfindung, Fig. 3 einen Längsschnitt des Gerätes nach Fig. 2, als Staubsauger umgebildet und Fig. 4 einen Teilschnitt einer Variante für Fig. 2 und Fig. 3.

Bei dem in Fig. 1 zum Reinigen, Polieren und Abschleifen erfindungsgemäß ausgebildeten Gerät ist der das Behandlungswerkzeug -1- aufnehmende Werkzeugträger -2- mittels eines doppelarmigen Bügels -3- und den Schrauben -4- unmittelbar mit dem durch ein Schwunggewicht -5- unwuchtig laufenden Antriebsmotor -6- mitschwingbar verbunden und durch den in Fortsetzung kugelförmig ausgebildeten Bügel -3- in einem im Gehäuse -7-, und zwar am Ende der Halterung -8- desselben angeordneten Gelenklager -9- pendelartig gelagert. Das Gehäuse -7- und das in diesem eingesetzte Gelenklager -9- sind zu diesem Zweck in der Schnittebene zweigeteilt, wobei die Gehäuse- und Lagerhälften durch vier Schrauben - dargestellt durch die Symmetrielinien 10 - verschraubbar sind.

Der Werkzeugträger -2- endet anschließend am Schwunggewicht -5- mit einer napfförmig ausgebildeten Bodenplatte -16- und ist durch das Gelenk -9- so im Gehäuse -7- gelargert, daß dieser mit dem oberen Rand der Bodenplatte -16- von dem der Gehäusehalterung -8- gegenüberliegenden Gehäuserand-7'-absteht. Der Abstand zwischen dem Gehäuserand -7'- und dem oberen Rand der Bodenplatte -16- beträgt etwa 3 bis 6 mm. Die genannten, am unausgewuchteten Antriebsmotor -6- mitschwingbar angeordneten Teile, die zusammen das Schwingsystem bilden, sind etwa in der Höhe des Schwunggewichtes -5- durch vier in Achsrichtung des Antriebsmotors -6-und umfanggleich zwischen dem Gehäuserand -7'- und der Bodenplatte -16- angeordneten Schraubenfedern -11- schwingbar gehalten und abgestützt. Am Gehäuse -7- sind weiters der Ein-und Ausschalter -13-, sowie die Gummitülle -14- für das Stromkabel-15- angeordnet. Das Behandlungswerkzeug -1- ist ebenfalls napfförmig und mit einem Schaumstoffteil -17- verbunden, der zum Polieren dient. Die Befestigung desselben erfolgt durch Eigenspannung und durch klauenförmige Ansätze, welche in Ausnehmungen -18- des Werkzeugträgers -2- einrasten.

In Fig. 2 ist der Werkzeugträger -2- an einer mit dem Gehäuserand -7'- verbundenen, als schwingbare Halterung dienende elastische Aufhängung -12- befestigt und damit von diesem in einem die Schwingbewegung ermöglichenden Abstand angeordnet und zugleich auch am Gehäuserand -7'- abgestützt. Die elastische Aufhängung -12- besteht aus drei am äußeren Gehäuseumfang gleichmäßig verteilten und parallel zur Längsachse des Antriebsmotors -6- angeordneten Schwingbolzen, die an einer Seite durch einvulkanisierte Gewindestifte -19- am Gehäuserand -7'- eingeschraubt sind, an der anderen Seite einvulkanisierte Muttern -21- aufweisen, durch die der Werkzeugträger -2- mittels der Senkkopfschrauben -20- an diesem befestigt ist. Der Werkzeugträger -2- weist einen ringförmigen Ansatz -22- auf, in welchen die Welle des Antriebsmotors -6- mit dem Schwunggewicht -5- hineinragt, wobei eine einsetzbare Bodenplatte -16'- mittels des Bajonettverschlusses -23- an diesem angeordnet ist. Nachdem die einsetzbare Bodenplatte -16'- auch napfförmig ausgebildet ist, können Reinigungstücher -17- mittels des Spannringes -24- an dieser angeordnet werden, oder es können solche mit Schaumstoffen, Schleifblättern u. dgl, versehene Arbeitsmittel eingesetzt werden, um damit auch Polieren und Abschleifen zu können.

Das Gehäuse -7- ist mit einem Teil der wulstförmigen Handhabe -8- einstückig gefertigt, wobei der weitere Teil -8'- der Handhabe mittels der Schrauben -25- an diesem befestigt ist. In der geteilten Handhabe -8, 8'- befinden sich mehrere aufladebare Batterien -26- für den Antrieb des Motors -6-. Die Batterien -26- sind auf einer in der Halterung -8- eingesetzten Abstützplatte -27- angeordnet. Am Gehäuse -7- befindet sich auch der Ein- und Ausschalter -13-, sowie eine Steckbuchse zum Aufladen der Batterien -26-, die jedoch in dieser Darstellung nicht sichtbar ist.

Die Fig. 3 zeigt das Gerät nach Fig. 2 alternativ mit daran angeordneten, zum Staub absaugen dienenden Teilen, wobei anstelle des Schwunggewichtes -5- der Sauggebläseläufer -28- und anstelle der einsetzbaren Bodenplatte -16'- das aus dem Staubfangbehälter -29- und dem Staubfilter -30, 31- bestehende Staubfangaggregat am ringförmigen Ansatz -22- des Werkzeugträgers -2- angeordnet ist. Das Gehäuse -7- und der Werkzeugträger -2- weisen Durchstromöffnungen -36, 37- auf, welche auch bei der Verwendung des Gerätes zum Polieren o. dgl. von Vorteil sind, nachdem diese eine gute Belüftung des Antriebsmotors -6- bewirken. Am Ende des Staubfangbehälters -29- ist die Saugdüse -34- einsetzbar, welche durch die Rückschlagklappe -35- verschließar ist. Der Staubfilter -30- ist mittels des elastischen Ringes -32- an dem in der Schnittebene zweigeteilten Käfig -31- befestigt. Die Handhabung des in erfindungsgemäßer Weiterbildung zum Staub absaugen umgebildeten Gerätes erfolgt durch den am Staubfangbehälter -29- angeordneten Handgriff -38-.

Das Schwingsystem -2, 5, 6-, welches gemäß den Fig. 2 und 3 an der elastischen Aufhängung -12- schwingbar gehalten ist, kann auch zusätzlich an der der elastischen Aufhängung gegenüber liegenden Seite im Gehäuse -7, 8- gleit- oder schwenkbar abgestützt, bzw. wie in Fig. 1 dargestellt, auch schwenkbar gehalten sein. Eine Ausführungsform der zusätzlichen schwenkbaren Abstützung ist in Fig. 3 dargestellt und besteht aus einem am Lageransatz -39- des Antriebsmotors -6- angeordneten, am Ende halbkugelförmig ausgebildeten Abstützteil -40-, welcher in einer in der Abstützplatte -27- gelegenen Vertiefung -41- geführt ist. Es ist naheliegend, daß im Falle der Verwendung einer zusätzlichen Abstützung bzw. Lagerung diese sowohl beim Polieren, als auch beim Staub absaugen ständig angeordnet verbleibt.

In Fig. 4, welche den Werkzeugträger -2-, einen Teil des Antriebsmotors -6- und der elastischen Aufhängung -12- im Querschnitt darstellt, ist der Sauggebläseläufer -28- ständig an der Welle des Antriebsmotors -6- befestigt, demnach auch beim Polieren o. dgl. ständig an dieser angeordnet. Im Falle der Umbildung des Gerätes zum Polieren o. dgl. wird die absaugende Wirkung des Gebläseläufers -28- durch das Abdeckteil -42- außer Funktion gesetzt. Die Anordnung des Abdeckteiles -42-. an dessen Außenseite das Schwunggewicht -5- befestigt ist, erfolgt z. B. mittels der Mutter -44-, die an einer am Gebläseläufer -28- eingeformten Gewindehülse -43- anschraubbar ist. Bei der Umbildung des Gerätes zum Staub absaugen ist demnach nur mehr das Abdeckteil -42- zu entfernen und das Staubfangaggregat am ringförmigen Ansatz -22- einzusetzen. Von Vorteil ist es auch, wenn am Gerät oder außerhalb desselben eine Einrichtung zur Drehzahlregelung, wie z. B. eine Spannungsregelung der Stromzufuhr, für den Antrieb des Schwunggewichtes -5- mit einem gegenüber dem Gebläseläufer -28- geringeren Drehzahl, vorgesehen ist, da diese gegenüber einer möglichen, mechanisch wirkenden Drehzahlregelung von besonderem Vorteil ist.

Die in den einzelnen Figuren dargestellten und beschriebenen Ausbildungen sind auch untereinander vertauschbar. Insbesondere kann die als Aufhängung ausgebildete schwingbare Halterung -12- und die zusätzliche Abstützung -40, 41- bzw. die zusätzliche Halterung -9- bei allen Darstellungen verwendet werden. Zwischen Antriebsmotor -6- und Werkzeugträger -2- angeordnete, nicht unmittelbar der Schwingungsübertragung dienende Einrichtungen, z. B. eine fest mit diesen verbundene Beilage, haben dabei keinen Einfluß auf die erfindungsgemäße Wirkungsweise.

Die einsetzbaren Behandlungswerkzeuge können verschiedenartig geformt oder mittels einer Verlängerung am Werkzeugträger -2- angeordnet sein. Ebenso ist es möglich, das Gerät, ggf. anstatt der Handhabe -8-, mit einem Verlängerungsstiel auszuführen oder das Gehäuse desselben so auszubilden, daß ein solcher an dieses angeordnet werden kann, sodaß das Gerät auch als Bodengerät dienen kann.

## Patentansprüche

1. Gerät zur Oberflächenbehandlung, insbesondere zum Reinigen, Polieren und Abschleifen, mit einem mit einer Handhabe versehenen Gehäuse (7, 8), das einen durch ein Schwunggewicht (5) unwuchtig laufenden Elektromotor (16) zumindest teilweise umgibt, wobei der Motor seine Schwingbewegungen über eine feste Verbindung (4) einem sich quer zur Motorachse erstreckenden, umdrehbaren Werkzeugträger (2) mitteilt, und wobei das aus unausgewuchtetem Motor und Werkzeugträger bestehende Schwingsystem am Gehäuse schwingbar gehaltert ist, dadurch gekennzeichnet, daß das Gehäuse des Antriebsmotors (6) unmittelbar mit dem Werkzeugträger (2) verbunden ist, der seinerseits im wesentlichen über in seinem Umfangbereich angeordnete und parallel zur Motorachse gerichtete Schwingelemente (11, 12) schwingbar am Gehäuse (7, 8) gehalten ist, wobei der an dem unteren Gehäuserand (7') sich mit geringem Abstand anschließende Werkzeugträger (2) etwa in der Höhe des Schwunggewichtes (5) im Randbereich Anschlußflächen bzw. Befestigungselemente (18, 23) für die austauschbare Anbringung von Arbeitsmitteln oder Zusatzeinrichtungen aufweist, wobei der Werkzeugträger (2) unmittelbar unterhalb des Schwunggewichtes (5) mit einer gegebenenfalls auf- bzw. einsetzbaren, unter Umständen auch als Arbeitsmittelauflage geeigneten Bodenplatte (16, 16') abschließt.

2. Gerät nach Anspruch 1, dadurch gekennzeichnet, daß die schwingbare Halterung aus einer elastischen Aufhängung, z. B. aus mehreren zwischen Gehäuserand (7') und Werkzeugträger (2) angeordneten, parallel zur Motorachse gerichteten und über dem Umfang gleichmäßig verteilten Schwingbolzen (12) besteht.

3. Gerät nach Anspruch 1 oder 2, dadurch gekennzeichnet, daß zusätzlich zur schwingbaren Halterung (11, 12) das Schwingsystem (2, 5, 6) an der der schwingbaren Halterung gegenüberliegenden Seite im Gehäuse (7, 8) in einem Schwenklager (40, 41 bzw. 9) abgestützt bzw. gegebenenfalls gehalten ist.

4. Gerät nach einem der Ansprüche 1 bis 3, dadurch gekennzeichnet, daß der Werkzeugträger (2) als ein zum schwingseitigen Motorende hin offener Napf ausgebildet ist, dessen Mantel vorzugsweise mit dem Gehäuserand (7') umfanggleich verläuft.

5. Gerät nach einem der Ansprüche 1 bis 4, dadurch gekennzeichnet, daß der Werkzeugträger (2) einen von ihm ringförmig nach unten abstehenden vorzugsweise mit bajonettartigen Befestigungsmitteln versehenen Ansatz (22) aufweist, in welchen die Welle des Motors (6) mit dem Schwunggewicht bis unmittelbar an die obere Fläche einer gegebenenfalls auf- bzw. einsetzbare Bodenplatte bzw. eines Arbeitsmittelhalters (16') hineinragt.

6. Gerät nach einem der Ansprüche 1 bis 5, dadurch gekennzeichnet, daß der Werkzeugträger (2) und gegebenenfalls auch das Gehäuse (7, 8) Luftdurchtrittsöffnungen (36, 37) aufweisen und daß ein anstelle der Bodenplatte (16, 16') am ringförmigen Ansatz (22) befestigbares, im wesentlichen aus Staubfilter (30) und Staubfangbehälter (29) samt Handgriff (38) bestehendes Staubfangaggregat (29, 38) vorgesehen ist, und daß das Schwunggewicht (5) zugunsten des Einsatzes eines Sauggebläseläufers (28) entfernbar angeordnet ist.

7. Gerät nach Anspruch 6, dadurch gekennzeichnet, daß einem ständig auf der Motorwelle verbleibenden Gebläseläufer (28) ein auf diesen bedarfsweise (für die Schwing-Oberflächenbehandlung) aufsetzbarer, zumindest die Ansaugöffnungen des Gebläseläufers (28) verschließender und das Schwunggewicht (5) aufweisender Abdeckteil (42) zugeordnet ist.

8. Gerät nach einem der Ansprüche 1 bis 7, dadurch gekennzeichnet, daß eine Drehzahlregelung, wie z. B. eine Spannungsregelung der Stromzufuhr, für den Antrieb des Schwunggewichtes (5) mit einem gegenüber dem Gebläseläufer (28) geringeren Drehzahl, vorgesehen ist.

## Claims

1. A surface treatment device, in particular for cleaning, polishing and grinding, having a housing provided with a handle (7, 8), the housing at least partly surrounding an unbalanced electric motor (6), an eccentric weight (5) imparting the oscillatory movement to the motor, the motor transmitting the oscillatory movement by means of a rigid connection (4) to a rotatably mounted tool carrier (2) extending transversely to the motor axle, and the oscillation system consisting of an unbalanced motor and a tool carrier being oscillatably mounted on the housing wherein the housing of the drive motor (6) is directly connected to the tool carrier (2) which is oscillatably mounted on the housing (7, 8) substantially by means of oscillating elements (11, 12) arranged at the peripheral rim of the tool carrier (2), the oscillation elements (11, 12) extending parallel to the motor axle, the tool carrier (2), slightly spaced from the bottom peripheral housing rim (7'), having connecting surfaces and mounting elements (18, 23) at the rim area substantially at the level of the eccentric weight (5) for replaceably mounting operating means or attachments, and the tool carrier (2) ending directly below the eccentric weight (5) with a base plate (16, 16'), if necessary, detachably and insertably, which can, under the circumstances, also be used as support for the operating means.

2. A surface treatment device of claim 1, wherein the oscillation elements consist of an elastic suspension system, e. g. a plurality of oscillatable bolts (12) arranged between the peripheral housing rim (7') and the tool carrier (2), the bolts extending parallel to the motor axle and being uniformly distributed about the peripheral rim.

3. A surface treatment device of claim 1 or 2, wherein in addition to the oscillation elements (11, 12) the oscillation system (2, 5, 6) is supported and, if necessary, is held in the housing (7, 8) by means of a pivot support (40, 41, 9) on the side opposite to the oscillation elements.

4. A surface treatment device of one of the claims 1 to 3, wherein the tool carrier (2) is designed as a pan-shaped element open to the oscillation side motor end, the skirt of the pan-shaped element preferably facing the peripheral housing rim (7').

5. A surface treatment device of one of the claims 1 to 4, wherein the tool carrier (2) comprises a downwardly projecting annular skirt (22) preferably provided with bayonet-type mounting means, the motor shaft (6) together with the eccentric weight (5) protruding into the annular. skirt (22) directly up to the top surface of a base plate being, if necessary, detachable or insertable, or of an operating means holder (16').

6. A surface treatment device of one of the claims 1 to 5, wherein the tool carrier (2) and, if necessary, also the housing (7, 8) comprise air passage openings (36, 37) and wherein a dust catching unit (29, 38) is provided for instead of the base plate (16, 16'), detachably mounted on the annular skirt (22), the dust catching unit substantially consisting of a dust filter (30) and a dust container (29) with a handle (38) attached to the container, and wherein the eccentric weight (5) is replaceably arranged in favour of the inserta- bility of a suction blower rotor (28).

7. A surface treatment device of claim 6, wherein a covering part (42) is intended for a blower rotor (28) constantly remaining on the motor shaft, the covering part, if required, detachably mounted on the blower rotor (28) (for the oscillating surface treatment) and closing at least the suction openings of the blower rotor (28) and comprising the eccentric weight (5).

8. A surface treatment device of one of the claims 1 to 7, wherein a speed controlling device, such as a voltage control of the power supply, is provided for driving the eccentric weight (5) with a lower speed than that of the blower rotor (28).

## Revendications

1. Un appareil pour le traitement superficiel, en particulier pour nettoyer, polir et meuler, ayant un boîtier (7, 8) muni d'une poignée, le boîtier au moins partiellement entourant un moteur électrique (6) fonctionnant de manière déséquilibrée à l'aide d'un poids excentrique (5), le moteur transmettant ses mouvements oscillatoires à l'aide d'un raccord fixe (4) à un porte-outils orientable (2) s'étendant transversalement à l'essieu du moteur, et le système d'oscillation se composant du moteur déséquilibré et du porte-outils étant fixé sur le boîtier de façon oscillante, caractérisé par le fait que le boîtier du moteur de commande (6) est directement raccordé au porte-outils (2) qui, de sa part, est en substance fixé sur le boîtier (7, 8) de façon oscillante à l'aide d'éléments d'oscillation (11, 12) qui sont placés dans la zone périphérique du porte-outils et s'étendent parallèlement à l'essieu du moteur, le porte-outils (2) adjacent à la zone périphérique inférieure du boîtier avec un petit écartement ayant des surfaces de raccordement et des éléments de fixation (18, 23) dans la zone périphérique environ au niveau du poids excentrique (5) de façon à permettre de placer de manière échangeable des moyens de service ou des dispositifs d'attachement, le porte-outils (2) terminant directement au-dessous du poids excentrique (5) avec une plaque de base (16, 16'), le cas échéant démontable ou à insérer et éventuellement utilisable en tant que support pour les moyens de service.

2. Un appareil pour le traitement superficiel selon 1, caractérisé par le fait que les éléments d'oscillation se composent d'un dispositif élastique de suspension, p. ex. de plusieurs boulons orientables (12) disposés entre la zone périphérique du boîtier (7') et le porte-outils (2) et s'étendant parallèlement à l'essieu du moteur et distribués de façon uniforme le long de la zone périphérique.

3. Un appareil pour le traitement superficiel selon 1 ou 2, caractérisé par le fait qu'outre les éléments d'oscillation (11, 12) aussi le système d'oscillation (2, 5, 6) est appuyé ou, le cas échéant, tenu par un support pivotant (40, 41 et 9) dans le boîtier (7, 8) au côté opposé aux éléments d'oscillation.

4. Un appareil pour le traitement superficiel selon l'une des revendications 1 à 3, caractérisé par le fait que le porte-outils (2) a été conçu en forme de cuvette ouverte vers la fin du moteur du côté d'oscillation, dont la chemise s'étend de préférence de façon isopérimétrique avec la zone périphérique du boîtier (7').

5. Un appareil pour le traitement superficiel selon l'une des revendications 1 à 4, caractérisé par le fait que le porte-outils (2) comprend un embout annulaire (22) se projetant vers le bas, de préférence muni de moyens de fixation à baïonnette, l'arbre du moteur (6) avec le poids excentrique (5) entrant dans l'embout annulaire (22) directement jusqu'à la surface supérieure d'une plaque de base le cas échéant démontable ou à insérer, ou d'une fixation pour les moyens de service (16').

6. Un appareil pour le traitement superficiel selon l'une des revendications 1 à 5, caractérisé par le fait que le porte-outils (2) et, le cas échéant, aussi le boîtier (7, 8) comprennent des ouvertures de passage d'air (36, 37), et qu'un groupe collecteur de poussière (29, 38), se composant en substance d'un filtre anti-poussières (30) et d'un récipient collecteur de poussière (29) avec poignée (38), et pouvant être fixé sur l'embout annulaire (22) est prévu au lieu de la plaque. de base (16, 16'), et que le poids excentrique (5) est disposé de façon à pouvoir être remplacé en faveur de l'insertion d'un rotor de ventilateur d'aspiration (28).

7. Un appareil pour le traitement superficiel selon 6, caractérisé par le fait qu'un dispositif de couverture (42) est prévu pour un rotor de ventilateur (28) restant constamment sur l'arbre du moteur, le dispositif de couverture (42) au moins fermant les ouvertures d'aspiration du rotor de ventilateur (28) et comprenant le poids excentrique (5) ainsi qu'étant placé, si nécessaire (pour le traitement superficiel oscillant), de façon démontable sur le rotor de ventilateur (28).

8. Un appareil pour le traitement superficiel selon l'une des revendications 1 à 7, caractérisé par le fait qu'un régulateur de vitesse, comme p. ex. un régulateur de tension pour l'alimentation électrique, est prévu pour entraîner le poids excentrique (5) à une vitesse inférieure par rapport à celle du rotor de ventilateur (28).
